# FASCICULE DE BREVET EUROPEEN

(11) **EP 4 074 614 B1**
(45) Date de publication et mention de la délivrance du brevet: **23.08.2023**
(21) Numéro de dépôt: 22164654.0
(22) Date de dépôt: 28.03.2022
(51) Int. Cl.: B65D 1/02

(54) **RECIPIENT PLASTIQUE A FOND PLAT**
PLASTIKBEHÄLTER MIT FLACHEM BODEN
PLASTIC CONTAINER WITH FLAT BOTTOM

(30) Priorité: 13.04.2021 FR 2103800
(43) Date de publication de la demande: 19.10.2022
(73) Titulaire: Sidel Participations, 76930 Octeville-sur-Mer (FR)
(72) Inventeur: HERMEL, Wilfried, 76930 OCTEVILLE-SUR-MER (FR); VAUTIER, Céline, 76930 OCTEVILLE-SUR-MER (FR); NAVEAU, Laurent, 76930 OCTEVILLE-SUR-MER (FR); BOUKOBZA, Michel, 76930 OCTEVILLE-SUR-MER (FR)
(74) Mandataire: Sidel Group

(56) Documents cités:
- FR-A1- 3 005 034

## Description

Le domaine de l'invention est celui de la conception et de la fabrication de récipients obtenus par soufflage ou étirage-soufflage d'ébauche en matière plastique, telle que du PET (polyéthylène téréphtalate).

Une ébauche correspond à une préforme ou à un stade intermédiaire du récipient en fabrication.

L'invention concerne plus particulièrement la fabrication de récipients plats, c'est-à-dire de récipients possédant un corps aplati latéralement et un fond ovale par exemple.

Ces récipients peuvent être caractérisés par la forme de leur fond qui présente un contour oblong selon une vue de dessous du récipient.

Ce type de récipient présente un risque inhérent d'instabilité dans une position debout, et un risque de basculement autour d'un axe parallèle à la grande longueur du fond.

Dans la pratique, on constate que l'instabilité naturelle (due à la forme plate) d'un tel récipient se double fréquemment d'une instabilité due à des défauts de qualité de prise d'empreinte du fond.

Une des causes de cette instabilité est la différence de répartition de la matière plastique se produisant lors du soufflage de l'ébauche.

En effet, lors de la formation du fond du récipient, la matière plastique de l'ébauche doit s'étirer dans le moule et se répartir pour épouser la forme du fond du moule. Dans le cas d'un récipient plat, c'est-à-dire un récipient qui présente un fond ovale, la matière plastique de l'ébauche atteint d'abord la partie centrale du fond au cours de son étirement, puis s'étire et atteint plus rapidement et en plus grande proportion les extrémités latérales du fond (les deux bords du fond en vis-à-vis qui sont le plus proche d'un point central du fond) que les extrémités longitudinales du fond (les deux bords du fond en vis-à-vis qui sont le plus loin du point central du fond), ce fond étant ovale, c'est-à-dire que sa plus grande dimension, qui se présente dans une première direction, est significativement plus élevée que sa dimension dans la direction perpendiculaire à cette première direction.

Il se produit ainsi une différence de répartition de la matière plastique de l'ébauche pour former le fond ovale. Cette différence de répartition est susceptible de provoquer des défauts de formation ou des défauts de résistance structurels ou répartition matière entraînant l'instabilité du récipient déposé sur son fond, pour cause de fond non suffisamment plan.

Il existe des solutions pour obtenir un fond ovale de récipient aplati qui ne présente pas d'instabilité.

Un premier exemple de l'art antérieur, illustré par figure 1, présente un fond d'un récipient 91 plat selon une vue en coupe transversale du fond déposé sur un support 93, qui montre que le fond est pourvu de « pieds » 92. On observe ainsi un récipient 91, pourvu de pieds 92 utilisés pour poser le récipient 91 de manière stable sur un support 93.

Bien que cela ne soit que peu visible, cette solution peut être qualifiée d'inesthétique du fait des pieds 92 et qu'il n'y a pas de plan de pose continu, d'un seul tenant, du flacon sur le support 93.

En d'autres termes, l'assise du récipient, lorsqu'il est déposé verticalement sur un support 93 et qu'il est en contact avec ce support 93, n'est pas continue le long du pourtour du fond du récipient 91.

L'obtention d'un fond pourvu d'un plan de pose continu, ou à tout le moins essentiellement continu, est un objectif recherché.

Le document FR 3005034 divulgue un récipient de forme transversale oblongue pourvu d'une assise continue.

Des récipients plats pourvus d'un plan de pose continu peuvent être obtenus par le biais d'un soufflage d'une ébauche dans un moule accompagné d'un boxage du fond. Dans ce cas, le moule à l'empreinte du récipient comprend un insert de boxage mobile dans le fond du moule. Une fois le récipient formé ou au cours de la formation de ce récipient, l'insert de boxage vient déformer le fond ce qui permet l'obtention d'un plan de pose continu.

Cette technique nécessite l'usage d'un insert de boxage et il est recherché l'obtention d'un tel plan de pose continu sans mettre en oeuvre une technique de boxage, c'est-à-dire, l'obtention d'un plan de pose continu uniquement par le soufflage ou l'étirage-soufflage d'une ébauche dans un moule.

L'invention a notamment pour objectif de pallier les inconvénients de l'art antérieur.

Plus précisément, l'invention a pour objectif de proposer un récipient aplati dont le fond ovale a la capacité, par sa forme, d'avoir un plan de pose continu et de présenter une stabilité importante quand il est posé debout sur son fond.

L'invention a également pour objectif de fournir un tel récipient qui peut être obtenu à l'aide d'une technique de fabrication simple, ne nécessitant pas obligatoirement l'usage d'un insert de boxage.

Ces objectifs, ainsi que d'autres qui apparaitront par la suite, sont atteints grâce à l'invention qui a pour objet un récipient en matière plastique, muni d'un corps et d'un fond dans le prolongement du corps à une extrémité inférieure du corps, le fond présentant un contour courbe oblong et comprenant : une assise formant un plan de pose du récipient, le plan de pose présentant une forme courbe oblongue s'étendant selon un axe médian longitudinal et un axe médian transversal, l'assise présentant une largeur, d'une valeur w, entre ses extrémités distales le long de l'axe médian transversal ; une voûte s'étendant depuis l'assise jusqu'à une zone centrale du fond, la voûte délimitant une concavité depuis l'extérieur du récipient ; le récipient présentant un axe central sur lequel la zone centrale est centrée, récipient où l'assise présente des réductions de largeur situées chacune d'un côté de l'axe médian longitudinal, au moins au niveau de l'intersection entre l'assise et l'axe médian transversal, et où la voûte présente pour chaque réduction de largeur de l'assise, d'une part, un décrochement comblant ladite réduction de largeur de l'assise et formant une concavité depuis l'extérieur du récipient, et, d'autre part, une portion courbe s'étendant directement depuis ledit décrochement en direction de la zone centrale, et présentant, dans un plan de coupe passant par l'axe central et l'axe transversal, une section en arc de cercle s'inscrivant dans un cercle dont le centre est situé à une distance, d'une valeur dc, de l'axe central le long de l'axe médian transversal, avec 0.1w ≤ de ≤ 0.3w .

Il a pu être observé de façon inattendue que sous 10%, le galbe n'est pas suffisamment prononcé. Au-dessus de 30%, le galbe devient trop abrupt et risque de pénaliser la formation de l'assise du récipient.

Grâce à la forme de son fond, le récipient selon l'invention présente une stabilité importante lorsqu'il est posé debout sur son fond, tout en pouvant être obtenu par le biais d'un simple soufflage ou d'un étirage-soufflage d'une ébauche dans un moule à l'empreinte du récipient, sans partie mobile.

Il a été identifié par les inventeurs que la forte courbure des portions courbes, notamment par rapport aux courbures classiques des fonds de l'art antérieur au niveau d'un plan de coupe transversal médian, couplée aux décrochements, améliore notablement la bonne formation des récipients du type selon l'invention.

En effet, lors du soufflage du récipient, les reliefs du fond de moule correspondant aux portions courbes permettent de freiner l'expansion de la matière plastique de l'ébauche de part et d'autre de la zone centrale du fond, selon l'axe médian transversal, tandis que l'expansion de la matière plastique n'est pas freinée de part et d'autre de la zone centrale selon l'axe médian longitudinal.

En d'autres termes, l'étirement de la matière plastique lors du soufflage est contenu par la présence des reliefs du fond de moule résultants des portions courbes pour éviter une trop forte accumulation de matière plastique aux extrémités latérales (grands côtés) du fond du récipient par rapport à ses extrémités longitudinales (petits côtés).

Les reliefs du fond de moule correspondant aux deux décrochements, derrière chaque portion courbe, permettent de s'assurer de la bonne répartition, dans les parties adjacentes aux décrochements, de la matière plastique ayant été préalablement freinée par les reliefs du fond de moule résultant des portions courbes.

Ces décrochements sont complémentaires aux portions courbes en ce qu'ils permettent d'éviter que, lors de la formation du fond du récipient, un surplus de matière plastique n'arrive au niveau de l'assise et provoque une instabilité du récipient, et de contribuer à la bonne tenue du maintien du fond vis-à-vis de risques d'affaissement après que ce dernier a été formé.

Cette meilleure répartition de la matière au niveau du fond, permise à la fois par les portions courbes et par les décrochements, participe à la stabilité naturelle du récipient obtenu lorsque ce dernier est posé debout sur son fond.

Selon une variante de réalisation avantageuse, la voûte présente entre la zone centrale et une réduction de largeur de l'assise, au moins un bourrelet s'étendant longitudinalement et formant, depuis l'extérieur du récipient, une concavité dans la voûte.

Les bourrelets participent à freiner l'expansion de la matière plastique lors du soufflage du récipient.

Selon une caractéristique avantageuse, le bourrelet présente une face avant proximale de la zone centrale, une face arrière distale de la zone centrale, et, entre elles, un plateau, la face arrière s'incurvant en direction de l'assise, la face arrière formant tout ou partie de l'une des portions courbe.

Les reliefs du fond de moule correspondant à cette forme des bourrelets permettent de freiner de manière efficace la progression de la matière plastique lors du formage du récipient. Cette progression de la matière plastique est freinée de manière importante par le relief correspondant à la face avant du bourrelet, freinée de manière moins importante par le relief correspondant au plateau, et ensuite cette progression est poursuivie et accompagnée par le biais du relief correspondant à la face arrière qui s'incurve en direction de l'assise.

Avantageusement, selon une vue de dessous du fond, le fond présente :
- une distance, d'une valeur d, le long de l'axe médian transversal entre le milieu du plateau de chaque bourrelet et l'axe central ;
- une distance, d'une valeur l, entre l'axe central et chaque extrémité distale de l'assise le long de l'axe médian transversal ;
avec 40% l ≤ d ≤ 65% l, préférentiellement avec d = 50% I.

Tel qu'expliqué précédemment, les reliefs du fond de moule correspondant à chaque bourrelet permettent de retenir la matière plastique en cours d'expansion et aident à bien dérouler cette matière pour former le fond. Également, les reliefs du moule correspondant aux bourrelets augmentent le développé de la forme du fond selon l'axe médian transversal.

Si la valeur « d » est inférieur à 40% de la valeur « l », alors la forme de chaque bourrelet est trop saillante et va nuire à l'étirement de la matière plastique de par le « mur » ainsi généré.

Si la valeur de « d » est supérieure à 65% de la valeur de « l », alors les bourrelets pénalisent la formation de l'assise.

Avec une valeur « d » égale à 50% de la valeur « l », alors la position de chaque bourrelet optimise l'effet des reliefs du fond de moule correspondant à ces bourrelets.

Selon une caractéristique avantageuse, que le bourrelet, au niveau de la face avant, présente une hauteur, d'une valeur h avec 0,7 mm ≤ h ≤ 2.3 mm, et préférentiellement avec h = 1,5 mm.

Le relief du moule correspondant à la hauteur de la face avant, du plateau, et en d'autres termes la hauteur de chaque bourrelet, contribue à augmenter la longueur du développé.

En deçà de 0,7 mm, le relief du moule correspondant à chaque bourrelet ne présente plus d'effet technique et au-delà de 2,3 mm l'effet de rétention de la matière lors de son expansion devient trop important.

Avec h = 1,5 mm, un rapport avantageux est obtenu entre la présence de l'effet de barrage et l'absence de rétention trop importante de la matière.

Selon une caractéristique préférée, le bourrelet présente un décalage intercalé entre son plateau et sa face arrière, et, selon une coupe transversale, la face avant, le plateau et le décalage créent ensemble une forme crénelée, et en ce que, au niveau du décalage, le bourrelet présente une hauteur, d'une valeur g, avec g < h, et préférentiellement avec g = 0.33h.

Le décalage permet d'augmenter le développé présenté par le relief du fond de moule correspond à chaque bourrelet. De plus, il a été remarqué que les reliefs du moule correspondant aux décalages participent à bien étaler la matière plastique lors du soufflage.

Avec g = 33% h, la hauteur du décalage crée un effet technique particulièrement avantageux.

Aussi, la présence du décalage entre le plateau et sa face arrière permet de mieux tenir la forme spécifique de chaque bourrelet. On évite ainsi un affaissement de la matière plastique suite au soufflage du récipient.

Préférentiellement, pour chaque bourrelet et selon une coupe transversale médiane du fond, la face arrière présente :
- une portion initiale adjacente au plateau, la portion initiale s'étendant parallèlement à la voûte ;
- une portion terminale adjacente à l'assise, la portion terminale présentant à son intersection avec l'assise un angle, d'une valeur a, avec une droite perpendiculaire à l'axe médian transversal et inscrite dans la coupe transversale médiane du fond,
avec 12,5° ≤ a ≤ 35°, préférentiellement 17,5° ≤ a ≤ 26°.

La forme de la face arrière est alors optimisée pour permettre une répartition de la matière plastique optimisée le long du relief du moule correspondant aux faces arrière des bourrelets, puis au niveau de l'assise.

Dans certains modes de réalisation, le fond comprend, entre les bourrelets qui se font face, centré sur la zone centrale du fond, un dôme, dont le profil, parallèlement au plan de pose, est une forme oblongue allongée le long de l'axe ML et qui crée, depuis l'extérieur du récipient, une concavité dans la voûte.

Un tel dôme, également désigné par l'expression anglaise « push-up », permet d'aider à étirer la matière plastique lorsqu'elle atteint le fond du moule.

Avantageusement, l'assise présente une largeur, d'une valeur w, entre les extrémités distales de l'assise le long de l'axe médian transversal,
avec 30% w ≤ y ≤ 45% w.

Si y < 30% w, alors le relief du fond de moule correspondant au dôme ne produit pas l'effet escompté.

Si y > 45% w, alors le dôme occupe trop de place.

Selon une caractéristique avantageuse, l'assise présente une longueur, d'une valeur t, entre ses extrémités distales le long de l'axe médian longitudinal,
avec 25% t ≤ x ≤ 70% t, préférentiellement avec x = 54 % t.

Si la valeur x est inférieure à 25% de la valeur t, alors l'étirement de la matière plastique jusqu'aux deux extrémités de la voûte selon l'axe longitudinal risque de ne pas se dérouler correctement.

Si la valeur x est supérieure à 70% de la valeur t, alors la matière plastique risque de ne pas atteindre en quantité suffisante l'assise au niveau de ses parties latérales.

Selon une caractéristique avantageuse, la voûte comprend quatre branches encadrants deux à deux chaque bourrelet, chaque branche s'étendant selon un axe d'extension depuis le dôme jusqu'à l'assise en formant, depuis l'extérieur du récipient, une excroissance à partir de la voûte, et pour chaque bourrelet, le plateau présente une longueur, d'une valeur p, suivant l'axe médian longitudinal, et l'assise une longueur, d'une valeur t, entre ses extrémités distales le long de l'axe médian longitudinal, avec 20% t ≤ p ≤ 40% t, préférentiellement avec p = 25% t.

Les branches participent à une bonne répartition de la matière plastique, en augmentant le développé entre le point central et la périphérie du fond autour des bourrelets, ainsi qu'à rigidifier le fond.

La largeur adaptée des bourrelets permet de loger les branches sur le fond.

Dans certains cas, selon une vue de dessous du fond, chaque axe d'extension d'une branche forme avec l'axe médian transversal un angle, d'une valeur b, avec 50° ≤ b ≤ 63°, préférentiellement avec b = 57°, et les axes d'extension de deux branches en vis-à-vis de l'axe médian longitudinal se croisent sur l'axe médian longitudinal à un point, les deux points étant espacés l'un de l'autre d'une distance, d'une valeur z, avec 0,12 ≤ z/t ≤ 0,35, et préférentiellement avec z/t = 0,27.

Si la valeur b est supérieure à 63°, les branches sont alors trop écartées par rapport à l'axe médian transversal, et la matière plastique n'arrive pas à être étirée suffisamment pour atteindre les extrémités de l'assise selon l'axe médian longitudinal.

Si la valeur b est inférieure à 50°, alors les branches sont trop serrées par rapport à l'axe médian transversal et on retrouve trop de matière amorphe sur l'assise au niveau des de ses grands côtés, générant ainsi des problèmes de stabilité.

Selon une autre variante de réalisation dans laquelle le récipient ne comprend pas de branche, pour chaque bourrelet, le plateau présente une longueur, d'une valeur p, suivant l'axe médian longitudinal, et l'assise une longueur, d'une valeur t, entre ses extrémités distales le long de l'axe médian longitudinal, avec 40% t ≤ p ≤ 65% t, préférentiellement avec p = 55% t.

Grâce à une telle longueur des bourrelets, les effets techniques des reliefs du moule correspondant à ces bourrelets sont améliorés.

Au-delà de 65% t, la longueur du plateau de chaque bourrelet est telle que la matière plastique ne se déroule pas suffisamment en direction des angles du fond.

En deçà de 40% t, la matière plastique atteint trop rapidement les angles et un effet d'instabilité peut se produire du fait d'une mauvaise répartition de la matière plastique à ces endroits.

Selon une seconde conception préférée dans lequel la voûte ne présente pas de bourrelet, le fond comprend, entre les bourrelets qui se font face, centré sur la zone centrale du fond, un dôme, dont le profil, parallèlement au plan de pose, est une forme oblongue allongée le long de l'axe ML et qui crée, depuis l'extérieur du récipient, une concavité dans la voûte, chaque portion courbe s'étendant jusqu'au dôme.

Il a été constaté que cette conception permet d'obtenir un récipient avec une bonne répartition de la matière plastique au niveau de son fond, et dont le fond présente une résistance accrue contre le phénomène d'affaissement.

Avantageusement, le dôme présente suivant l'axe médian longitudinal, une longueur maximale, d'une valeur x, suivant l'axe médian transversal, une largeur maximale (Y), d'une valeur y, avec 2 y ≤ x ≤ 3,5 y, préférentiellement avec 2,4y ≤ x ≤ 3 y.

Avec x < 2 y le dôme est inefficace.

Au contraire, si x > 3,5 y alors le dôme occupe trop de place et génère des problèmes au niveau du plan de pose.

L'effet d'étirement de la matière procuré par le dôme est particulièrement avantageux avec le rapport x = entre 2.4y et 3.0y.

Dans certains modes de réalisation, la portion courbe présente une texture granuleuse.

De cette manière, lorsque la matière plastique est étirée, elle glisse moins facilement au niveau du relief du moule correspondant aux portions courbes, ce qui permet d'obtenir une meilleure répartition de la matière.

De plus, on évite un démoulage difficile de la matière plastique sur le relief des fonds de moule correspondant aux portions courbes, ce qui produit une amélioration de la façon dont s'étire la matière plastique au niveau des bourrelets.

Enfin, cette texture granuleuse permet de masquer d'éventuels défauts pouvant se produire sur cette zone.

Selon une caractéristique additionnelle possible chaque décrochement présente une longueur, d'une valeur e, le long de l'axe médian longitudinal, l'assise présente une longueur, d'une valeur t, entre ses extrémités distales le long de l'axe médian longitudinal, avec 65% t ≤ e ≤ 75% t, préférentiellement avec e = 70% t

Les décrochements ont pour effet principal d'éviter que, si le récipient est trop lourd, il se produise alors un affaissement du fond sur le plan de pose, et plus précisément un affaissement de la matière amorphe. Les décrochements permettent ainsi de masquer cet affaissement et d'éviter que cet affaissement atteigne le plan de pose et provoque un problème de stabilité.

Si e < 65% t, alors il existe un risque qu'une instabilité se produise car la matière est moins étirée sur le relief du fond de moule correspondant aux décrochements.

Si e > 75% t, alors la longueur des reliefs du moule correspondant à chaque décrochement ne permet pas de nourrir suffisamment les extrémités du fond en matière plastique.

Selon une caractéristique additionnelle possible, pour chaque bourrelet, le plateau présente une longueur, d'une valeur p, suivant l'axe médian longitudinal, et l'assise une longueur, d'une valeur t, entre ses extrémités distales le long de l'axe médian longitudinal, avec 40% t ≤ p ≤ 65% t, préférentiellement avec p = 55% t.

Grâce à une telle longueur des bourrelets, les effets techniques des reliefs du moule correspondant à ces bourrelets sont améliorés.

Au-delà de 65% t, la longueur du plateau de chaque bourrelet est telle que la matière plastique ne se déroule pas suffisamment en direction des angles du fond.

En deçà de 40% t, la matière plastique atteint trop rapidement les angles et un effet d'instabilité peut se produire du fait d'une mauvaise répartition de la matière plastique à ces endroits.

Avantageusement, en présence des bourrelets, et selon l'axe médian transversal, chaque réduction en largeur de l'assise présente une largeur, d'une valeur u, l'assise présentant une largeur résiduelle, d'une valeur o,
avec 10% (o+u) ≤ u ≤ o, préférentiellement avec u = o.

Si u < 10% (o+u) un fort risque d'instabilité apparaît.

Si u > o, l'assise ne peut être bien formée à cause d'une insuffisance d'étirement de la matière plastique.

L'invention a également pour objet un moule pour la fabrication d'un récipient par soufflage ou étirage-soufflage d'une ébauche en matière plastique, le moule comprenant un fond de moule présentant une surface supérieure de formage qui correspond à l'empreinte du fond du récipient tel que décrit précédemment.

D'autres caractéristiques et avantages de l'invention apparaîtront plus clairement à la lecture de la description suivante de différents modes de réalisation préférentiels de l'invention, donnés à titre d'exemples illustratifs et non limitatifs, et des dessins annexés parmi lesquels :
[Fig. 1] la figure 1 est une représentation schématique selon une vue en coupe longitudinale d'un fond d'un récipient selon l'art antérieur ;
[Fig. 2] la figure 2 est une représentation en perspective d'un récipient plat selon un premier mode de réalisation, présentant un médaillon d'un détail à échelle agrandie, illustrant plus spécifiquement un fond du récipient ;
[Fig. 3] la figure 3 est une vue en coupe longitudinale du fond du récipient du premier mode de réalisation ;
[Fig. 4] la figure 4 est une vue du dessous du fond selon le premier mode de réalisation ;
[Fig. 5] la figure 5 est une vue du dessous du fond d'un deuxième mode de réalisation, dans lequel le fond est pourvu de branches ;
[Fig. 6] la figure 6 est une vue en section selon un plan longitudinal du fond du second mode de réalisation ;
[Fig. 7] la figure 7 est une vue en section selon un plan transversal du fond du deuxième mode de réalisation ;
[Fig. 8] la figure 8 est une vue en perspective du fond du deuxième mode de réalisation comprenant un médaillon de détail à échelle agrandie, illustrant plus spécifiquement une branche du fond ;
[Fig. 9] la figure 9 est une représentation schématique selon une section transversale du fond du deuxième mode de réalisation illustrant la répartition de la matière plastique grâce à la forme du fond ;
[Fig. 10] la figure 10 est une vue du dessous du fond selon un troisième mode de réalisation ;
[Fig. 11] la figure 11 est une vue en section selon un plan transversal du fond du troisième mode de réalisation ;
[Fig. 12] la figure 12 est une vue en section selon un plan longitudinal du fond du troisième mode de réalisation.

En référence aux figures 2 à 12, un récipient 1 selon l'invention est représenté.

La description suivante des caractéristiques du récipient 1 selon l'invention s'applique également aux caractéristiques d'un moule permettant de fabriquer ce récipient 1, en comprenant que le moule présente une empreinte destinée à donner sa forme finale au récipient et de forme complémentaire.

Le moule est un moule pour la fabrication par soufflage ou étirage-soufflage d'une ébauche en matière plastique. A cet effet, le moule selon l'invention comprend un fond de moule qui présente une surface supérieure complémentaire à l'empreinte d'un fond du récipient 1 tel que décrit ci-après.

Le récipient 1 selon l'invention est un récipient en matière plastique. Plus spécifiquement, il s'agit d'un récipient en polyéthylène téréphtalate.

Ce récipient 1 est muni d'un corps 11 et d'un fond 12 dans le prolongement du corps 11 à une extrémité inférieure du corps 11.

Le récipient 1 selon l'invention est un récipient dit « plat ».

Tel que cela est illustré par les figures 2, 4, 5, et 10 le fond 12 présente, selon une vue de dessous, un contour courbe oblong.

En d'autres termes, le récipient 1 présente dans sa largeur des dimensions moindres que dans sa longueur. Le fond 12 comprend ainsi deux grands côtés et deux petits côtés.

Selon les présents modes de réalisation illustrés par les figures 2 à 12, le fond 12 comprend :
- une assise 21 ;
- une voûte 22 s'étendant depuis l'assise 21 jusqu'à une zone centrale 23 du fond 12.

Le récipient 1 présente un axe central C. Le corps 11 du récipient s'étend le long de l'axe central C depuis le fond 12.

La zone centrale 23 du fond 12 est plus spécifiquement centrée sur l'axe central C.

La voûte 22 délimite une concavité depuis l'extérieur du récipient 1.

De plus, selon les présents modes de réalisation des figures 2 à 12, le fond 1 comprend, entre les bourrelets 3 qui se font face, centré sur la zone centrale 23 du fond 12, un dôme 5, dont le profil, parallèlement au plan de pose, est une forme oblongue allongée le long de l'axe ML et qui crée, depuis l'extérieur du récipient 1, une concavité dans la voûte 12, chaque portion courbe 220 s'étendant jusqu'au dôme 5.

L'assise 21 forme quant à elle un plan de pose 210 du récipient 1 tel que cela est illustré par la figure 3.

Ce plan de pose 210 présente une forme courbe oblongue. La forme qu'adopte le plan de pose 210 peut également être qualifiée d'ovale.

Avantageusement, la forme du plan de pose 210 est fermée tel que cela est le cas sur les modes de réalisation illustrés par les figures 2 à 9. En d'autres termes, le plan de pose du récipient 1 présenté par l'assise 21 est continu, c'est-à-dire que sur tout le pourtour du fond 12 quand le récipient 1 est posé sur un support, l'intégralité de l'assise est en contact avec le support.

En référence aux figures 4 à 7, et 10 à 12, le plan de pose 210 formé par l'assise 21 s'étend selon un axe médian longitudinal ML et un axe médian transversal MT.

L'axe médian longitudinal ML et l'axe médian transversal MT se croisent le long de l'axe central C du récipient 1.

Selon le mode de réalisation illustré par les figures 10 à 12, le plan de pose 210 n'est pas fermé. En effet, l'assise 21 présente deux rétreints situés aux extrémités de l'assise le long de l'axe médian longitudinal ML.

L'assise 21 présente une longueur T, d'une valeur t, entre ses extrémités distales le long de l'axe médian longitudinal ML, c'est-à-dire à la rencontre de l'axe médian longitudinal ML avec un contour extérieur 211 de l'assise 21.

L'assise 21 présente également une largeur W, d'une valeur w, entre les extrémités distales le long de l'axe médian transversal MT, c'est-à-dire à la rencontre de l'axe médian transversal MT avec le contour extérieur 211 de l'assise 21.

Plus généralement, le fond 12, selon une vue du dessous tel qu'illustré par les figures 4 et 5, s'étend selon l'axe médian longitudinal ML et selon l'axe médian transversal MT.

Ce fond 12 présente une dimension plus importante selon l'axe médian longitudinal ML que selon l'axe médian transversal MT, conférant ainsi au plan de pose une forme courbe oblongue.

Pour chacun des présents modes de réalisation des figures 2 à 12, le fond 12 du récipient 1 selon l'invention présente une symétrie planaire selon un premier plan dans lequel est inscrit l'axe médian transversal MT et l'axe central C du récipient 1, et une symétrie planaire selon un deuxième plan dans lequel est inscrit l'axe médian longitudinal ML et l'axe central C du récipient 1.

Selon le principe de l'invention et en référence aux figures 2, 4, 5, 7, 10 et 11, l'assise 21 présente des réductions de largeur situées chacune d'un côté de l'axe médian longitudinal (ML). Chaque réduction de largeur s'étend longitudinalement au moins en regard de la zone centrale 23 selon l'axe médian transversal MT, chacune d'un côté de l'axe médian longitudinal ML. En d'autres termes, ces réductions en largeur s'étendent le long des deux grands côtés du fond 12 en suivant l'axe médian longitudinal ML, de part et d'autre de l'axe médian transversal MT, et au moins sur une distance correspondant à une projection orthogonale de la zone centrale 23 sur l'axe médian longitudinal ML.

En outre, la voûte 22 présente pour chaque réduction de largeur de l'assise 21 :
- un décrochement 4 comblant ladite réduction de largeur de l'assise 21 ;
- une portion courbe 220 s'étendant directement depuis le décrochement 4 en direction de la zone centrale 23.

Les décrochements 4 délimitent chacun, selon une coupe transversale, une cavité depuis l'extérieur du récipient 1.

Tel qu'illustré plus spécifiquement par les figures 7 et 11, chaque portion courbe 220 s'étend directement depuis ledit décrochement 4 en direction de la zone centrale 23, et présente, dans un plan de coupe passant par l'axe central C et l'axe transversal MT, une section en arc de cercle s'inscrivant dans un cercle Ce dont le centre est situé à une distance DC, d'une valeur dc, de l'axe central C, mesurée le long de l'axe médian transversal MT.

Chaque cercle Ce présente un rayon Rc qui peut par exemple être égal à environ 5,6 mm.

Ces portions courbes 220 s'inscrivent, toujours selon les vues des figures 7 et 11, dans des trapèzes dont les petites bases sont orientées vers la zone centrale et dont les grandes bases sont orientées vers les décrochements 4.

Les portions courbes 220 correspondent à des parties du fond 12 présentant une courbure accentuée depuis le décrochement et en direction de la partie centrale 23 par rapport aux voutes classiques selon l'art antérieur.

Tel qu'illustré par les deux modes de réalisation représentés par les figures 2, 4, 5 et 7, la voûte 22 présente deux bourrelets 3, chaque bourrelet 3 intégrant, comme cela est détaillé par la suite, une portion courbe 220.

En référence uniquement au deuxième mode de réalisation illustré par la figure 5, la voûte 22 comprend en outre quatre branches encadrant deux à deux chaque bourrelet 3.

Selon les figures 4 et 5, les bourrelets 3 sont situés entre la réduction de largeur de l'assise 21 et la zone centrale 23.

En d'autres termes, les bourrelets 3 encadrent la zone centrale 23 le long de l'axe médian transversal MT, et ainsi encadrent le dôme 5.

En référence aux figures 2 et 7, les bourrelets 3 forment, depuis l'extérieur du récipient (1), une concavité dans la voûte 22. Les bourrelets 3 présentent ainsi une forme en relief s'étendant à l'intérieur du volume du récipient 1.

En référence aux figures 2, 4, 5 et 7, chaque bourrelet 3 présente :
- une face avant 31 qui est proximale de la zone centrale 23 ;
- un plateau 32 s'étendant depuis la face avant 31 en direction de l'assise 21 ;
- une face arrière 34 s'étendant depuis le plateau 32 en s'incurvant en direction de l'assise 21, la face arrière 34 étant distale de la zone centrale 23.

La face arrière 34 de chaque bourrelet 3 joint l'une des portions courbe 220.

En référence aux figures 4 et 5, selon une vue de dessous, le fond 12 présente :
- une distance D, d'une valeur d, le long de l'axe médian transversal MT entre un milieu du plateau 32 de chaque bourrelet 3 et l'axe central C ;
- une distance L, d'une valeur l, entre l'axe central C et chaque extrémité distale de l'assise 21 le long de l'axe médian transversal MT.

De plus, le plateau 32 présente une longueur P, d'une valeur p, suivant l'axe médian longitudinal ML.

Le bourrelet (3), au niveau de la face avant (31), présente une hauteur (H), d'une valeur h .

Chaque bourrelet 3, selon les modes de réalisation des figures 2 à 9, présente en outre un décalage 33 intercalé entre son plateau 32 et sa face arrière 34. Dans ce cas, la face arrière 34 s'étend plus précisément depuis le décalage 33.

Selon une coupe transversale de chaque bourrelet 3 illustrée par la figure 7, la face avant 31, le plateau 32 et le décalage 33 prennent ensemble une forme crénelée.

En d'autres termes, la face avant 31 s'élève depuis la voûte 22 en direction du plateau 32, et le décalage 33 descend depuis le plateau 32 en direction de la voûte 22.

Au niveau du décalage (33), le bourrelet (3) présente une hauteur (G), d'une valeur g.

Toujours en référence à la figure 7, pour chaque bourrelet 3 et selon une coupe transversale du fond 12, selon le plan médian, la face arrière 34 présente :
- une portion initiale 341 adjacente au plateau ;
- une portion terminale 342 adjacente à l'assise 21.

La portion initiale 341 s'étend parallèlement à la voûte 22, et plus spécifiquement à une projection sous-jacente de la voûte 22.

Une tangente à la portion terminale 342 présente quant à elle, au niveau de son intersection avec l'assise 21, un angle α, d'une valeur a, avec une droite perpendiculaire à l'axe médian transversal MT et inscrite dans un plan médian du fond 12 selon une coupe transversale du fond 12.

Selon les présents modes de réalisation, chaque portion courbe 220 présente une texture granuleuse.

Ces portions courbes 220 peuvent néanmoins présenter une texture lisse.

Tel qu'évoqué précédemment, la voûte 22 présente des décrochements 4.

Ces décrochements 4 délimitent, selon une coupe transversale illustrée par la figure 7, une cavité depuis l'extérieur du récipient 1.

Les décrochements 4 présentent une longueur E, d'une valeur e, le long de l'axe médian longitudinal ML.

En référence à la figure 7, et selon l'axe médian transversal MT, chaque réduction en largeur de l'assise 21 présente une largeur U, d'une valeur u, et l'assise 21 présente une largeur résiduelle O, d'une valeur o.

Selon le deuxième mode de réalisation illustré par la figure 5, et tel que cela est évoqué précédemment, la voûte 22 comprend des branches 6.

Chaque branche 6 s'étendant selon un axe d'extension EX depuis le dôme 5 jusqu'à l'assise 21 en formant une excroissance aplatie faisant saillie dans la concavité créée par la voûte 22 depuis l'extérieur du récipient 1.

Selon les présents modes de réalisation, chaque branche 6 présente également une encoche centrale 61 créant, une concavité dans la voûte 22, depuis l'extérieur du récipient.

En référence à la figure 5, pour deux branches 6 en vis-à-vis l'une de l'autre par rapport à l'axe médian longitudinal ML, et selon une vue du dessous du fond 12, les axes d'extension EX de ces deux branches 6 se croisent le long de l'axe médian longitudinal ML en un point R. Les deux points R résultant des croisements respectifs des branches 6 sont alors espacés l'un de l'autre d'une distance Z, d'une valeur z.

En outre, toujours selon une vue de dessous du fond 12, chaque axe d'extension EX croise l'axe médian longitudinal ML en formant un angle β (BETA), d'une valeur b.

Tel qu'évoqué précédemment, la voûte 22 comprend un dôme 5.

Ce dôme 5 a un profil, parallèlement au plan de pose, qui est une forme oblongue allongée le long de l'axe ML.

Tel qu'illustré par les figures 2 à 7, le dôme 5 crée, depuis l'extérieur du récipient 1, une concavité dans la voûte 12.

Le dôme 5 présente :
- une longueur X, d'une valeur x, suivant l'axe médian longitudinal ML ;
- une largeur Y, d'une valeur, y, suivant l'axe médian transversal MT.

En référence au mode de réalisation illustré par les figures 10 à 12, le fond 12 ne comprend pas de bourrelets 3, ni de branches 6.

Selon ce mode de réalisation, les portions courbes 220 s'étendent directement depuis les décrochements 4 jusqu'au dôme 5. En conséquence, selon la vue illustrée par la figure 11, chaque unique section en arc de cercle de la portion courbe 220 s'étend depuis un décrochement 4 jusqu'au dôme 5.

En référence à la figure 11, et selon une coupe transversale médiane du fond 12 passant par l'axe central C, chaque portion courbe 220 présente :
- une portion initiale 221 adjacente au dôme 5 ;
- une portion terminale 222 adjacente à l'assise 21.

A sa jonction avec le dôme 5, la portion initiale 221 s'étend parallèlement à l'axe médian transversal MT.

Une tangente à la portion terminale 222 présente quant à elle, au niveau de l'intersection de ladite portion terminale 222 avec l'assise 21 et de manière similaire à la face arrière 34 du premier et du deuxième modes de réalisation, un angle α, d'une valeur a, avec une droite perpendiculaire à l'axe médian transversal MT et inscrite dans un plan médian du fond 12 selon une coupe transversale du fond 12.

Les règles de construction ci-dessous sont déterminées vis-à-vis des caractéristiques du fond 12 selon les deux modes de réalisation selon l'invention illustrés par les figures 2 à 9 :
10% w ≤ de ≤ 30% w, préférentiellement avec de = 20% w ;
40% l ≤ d ≤ 65% l, préférentiellement avec d = 50% l ;
30% w ≤ y ≤ 40% w ;
2,5 y ≤ x ≤ 3,5 y, préférentiellement avec x = 3 y ;
30% t ≤ x ≤ 70% t, préférentiellement avec x = 54 % t ;
0,7 mm ≤ h ≤ 2.3 mm, et préférentiellement avec h = 1,5 mm ;
g < h, et préférentiellement avec g = 33% h ;
12,5° ≤ a ≤ 22,5°, préférentiellement avec a = 17,5° ;
65% t ≤ e ≤ 75% t, préférentiellement avec e = 70% t ;
10% (o+u) ≤ u ≤ o, préférentiellement avec u = o ;

Vis-à-vis du premier mode de réalisation illustré par la figure 4 dans lequel le fond 12 ne comprend pas de branche 6, la règle plus spécifique suivante s'applique : 40% t ≤ p ≤ 65% t, préférentiellement avec p = 55% t.

Vis-à-vis du deuxième mode de réalisation illustré par la figure 5, les règles plus spécifiques suivantes s'appliquent au fond 12 : 20% t ≤ p ≤ 40% t, préférentiellement avec p = 25% t ; 0,12 ≤ z/t ≤ 0,35, et préférentiellement avec z/t = 0,27 ; 50° ≤ b ≤ 63°, préférentiellement avec b = 57°.

Les règles de construction ci-dessous sont déterminées vis-à-vis des caractéristiques du fond 12 selon le troisième mode de réalisation selon l'invention illustré par les figures 10 à 12 :
10% w ≤ de ≤ 30% w, préférentiellement avec de = 20% w ;
2 y ≤ x ≤ 3,5 y, préférentiellement avec x = 2.4 y ;
25% t ≤ x ≤ 70% t, préférentiellement avec x = 38 % t ;
12,5° ≤ a ≤ 35°, préférentiellement avec a = 26°
30% w ≤ y ≤ 45% w

Les règles précédentes permettent d'obtenir un fond 12 présentant une assise continue pour un récipient 1 plat, c'est-à-dire qui comprend un fond 12 avec un contour ovale, à partir d'une ébauche en matière plastique et grâce à un procédé de fabrication par soufflage ou étirage-soufflage, sans boxage de l'ébauche.

Tel que cela est illustré par la figure 9, le fond 12 du récipient 1 selon l'invention présente, grâce à ses caractéristiques, une répartition spécifique de la matière plastique suite au soufflage de l'ébauche dans sa répartition transversale. Cette répartition spécifique permet d'avoir une quantité de matière plastique similaire au niveau de l'assise sur l'ensemble du pourtour de l'assise. En effet, le fond 12 ne présente pas d'accumulation de matière plastique au niveau de l'assise au niveau des petits côtés du récipient 1.

Ainsi, la quantité de matière plastique se situant dans l'assise au niveau transversal, ne constitue pas de surépaisseur susceptible d'induire des déséquilibres ou une instabilité structurelle du récipient par rapport à la quantité de matière se trouvant aux extrémités longitudinales de l'assise.

## Revendications

1. Récipient (1) en matière plastique, muni d'un corps (11) et d'un fond (12) dans le prolongement du corps (11) à une extrémité inférieure du corps (11), le fond (12) présentant un contour courbe oblong et comprenant :
- une assise (21) formant un plan de pose (210) du récipient, le plan de pose présentant une forme courbe oblongue s'étendant selon un axe médian longitudinal (ML) et un axe médian transversal (MT), l'assise (21) présentant une largeur (W), d'une valeur w, entre ses extrémités distales le long de l'axe médian transversal (MT) ;
- une voûte (22) s'étendant depuis l'assise (21) jusqu'à une zone centrale (23) du fond (12), la voûte (22) délimitant une concavité depuis l'extérieur du récipient (1) ;
le récipient (1) présentant un axe central (C) sur lequel la zone centrale (23) est centrée,
**caractérisé en ce que**
l'assise (21) présente des réductions de largeur situées chacune d'un côté de l'axe médian longitudinal (ML), au moins au niveau de l'intersection entre l'assise (21) et l'axe médian transversal (MT),
et **en ce que**
la voûte (22) présente pour chaque réduction de largeur de l'assise (21), d'une part, un décrochement (4) comblant ladite réduction de largeur de l'assise (21) et formant une concavité depuis l'extérieur du récipient (1), et, d'autre part, une portion courbe (220) s'étendant directement depuis ledit décrochement (4) en direction de la zone centrale (23), et présentant, dans un plan de coupe passant par l'axe central (C) et l'axe transversal (MT), une section en arc de cercle s'inscrivant dans un cercle (Cc) dont le centre est situé à une distance (DC), d'une valeur dc, de l'axe central (C) le long de l'axe médian transversal (MT), avec 0.1w ≤ de ≤ 0.3w, préférentiellement avec de = 0.2w.

2. Récipient (1) selon la revendication précédente, **caractérisé en ce que** la voûte (22) présente entre la zone centrale (23) et une réduction de largeur de l'assise (21), au moins un bourrelet (3) s'étendant longitudinalement et formant, depuis l'extérieur du récipient (1), une concavité dans la voûte (22).

3. Récipient (1) selon la revendication précédente, **caractérisé en ce que** le bourrelet (3) présente une face avant (31) proximale de la zone centrale (23), une face arrière (34) distale de la zone centrale, et, entre elles, un plateau (32), la face arrière (34) s'incurvant en direction de l'assise (21), la face arrière (34) formant tout ou partie de l'une des portions courbe (220).

4. Récipient (1) selon la revendication précédente, **caractérisé en ce que** le bourrelet (3), au niveau de la face avant (31), présente une hauteur (H), d'une valeur h avec 0,7 mm ≤ h ≤ 2.3 mm, et préférentiellement avec h = 1,5 mm.

5. Récipient (1) selon l'une quelconque des revendications 3 ou 4, **caractérisé en ce que** le bourrelet (3) présente un décalage (33) intercalé entre son plateau (32) et sa face arrière (34), et **en ce que** selon une coupe transversale, la face avant (31), le plateau (32) et le décalage (33) créent ensemble une forme crénelée, et **en ce que**, au niveau du décalage (33), le bourrelet (3) présente une hauteur (G), d'une valeur g, avec g < h, et préférentiellement avec g = 0.33h.

6. Récipient (1) selon l'une quelconque des revendications 2 à 5, **caractérisé en ce que** le fond (12) comprend, entre les bourrelets (3) qui se font face, centré sur la zone centrale (23) du fond (12), un dôme (5), dont le profil, parallèlement au plan de pose, est une forme oblongue allongée le long de l'axe ML et qui crée, depuis l'extérieur du récipient (1), une concavité dans la voûte (12).

7. Récipient (1) selon la revendication 2 et l'une quelconque des revendications 3 à 6, **caractérisé en ce que** la voûte (22) comprend quatre branches (6) encadrants deux à deux chaque bourrelet (3), chaque branche (6) s'étendant selon un axe d'extension (EX) depuis le dôme (5) jusqu'à l'assise (21) en formant, depuis l'extérieur du récipient (1), une excroissance à partir de la voûte (22), et **en ce que** pour chaque bourrelet (3), le plateau (32) présente une longueur (P), d'une valeur p, suivant l'axe médian longitudinal (ML), et l'assise (21) une longueur (T), d'une valeur t, entre ses extrémités distales le long de l'axe médian longitudinal (ML), avec 20% t ≤ p ≤ 40% t, préférentiellement avec p = 25% t.

8. Récipient (1) selon la revendication précédente, **caractérisé en ce que**, selon une vue de dessous du fond (12), chaque axe d'extension (EX) d'une branche (6) forme avec l'axe médian transversal (MT) un angle (β), d'une valeur b, avec 50° ≤ b ≤ 63°, préférentiellement avec b = 57°, et **en ce que** les axes d'extension (EX) de deux branches (6) en vis-à-vis de l'axe médian longitudinal (ML) se croisent sur l'axe médian longitudinal (ML) à un point (R), les deux points (R) étant espacés l'un de l'autre d'une distance (Z), d'une valeur z, avec 0,12 ≤ z/t ≤ 0,35, et préférentiellement avec z/t = 0,27.

9. Récipient (1) selon la revendication 2, **caractérisé en ce que** le fond (12) comprend, entre les bourrelets (3) qui se font face, centré sur la zone centrale (23) du fond (12), un dôme (5), dont le profil, parallèlement au plan de pose, est une forme oblongue allongée le long de l'axe ML et qui crée, depuis l'extérieur du récipient (1), une concavité dans la voûte (12), chaque portion courbe (220) s'étendant jusqu'au dôme (5).

10. Récipient (1) selon l'une quelconque des revendications 6 à 9, **caractérisé en ce que** le dôme (5) présente : suivant l'axe médian longitudinal (ML), une longueur maximale (X), d'une valeur x, ; suivant l'axe médian transversal (MT), une largeur maximale (Y), d'une valeur y, avec 2 y ≤ x ≤ 3,5 y, préférentiellement avec 2,4y≤ x ≤ 3 y.

11. Récipient (1) selon l'une quelconque des revendications 2 à 10, **caractérisé en ce que**, selon une vue de dessous du fond (12), le fond (12) présente : une distance (D) d'une valeur d le long de l'axe médian transversal (MT) entre le milieu du plateau (32) de chaque bourrelet (3) et un point central (C) où se croisent l'axe médian transversal (MT) et l'axe médian longitudinal (ML) ; une distance (L) d'une valeur l entre le point central (C) et chaque extrémité distale de l'assise (21) le long de l'axe médian transversal (MT), avec 40% l ≤ d ≤ 65% l, préférentiellement avec d = 50% l.

12. Récipient (1) selon l'une quelconque des revendications 2 à 11, **caractérisé en ce que**, pour chaque bourrelet (3) et selon une coupe transversale médiane du fond (12), la face arrière (34) présente : une portion initiale (341) adjacente au plateau (32), la portion initiale (341) s'étendant parallèlement à la voûte (22) ; une portion terminale (342) adjacente à l'assise (21), la portion terminale (342) présentant à son intersection avec l'assise (21) un angle, d'une valeur a, avec une droite perpendiculaire à l'axe médian transversal (MT) et inscrite dans la coupe transversale médiane du fond (12), avec 12,5° ≤ a ≤ 35°, préférentiellement 17,5° ≤ a ≤ 26°.

13. Récipient (1) selon l'une quelconque des revendications 2 à 12, **caractérisé en ce que** pour chaque bourrelet (3), le plateau (32) présente une longueur, d'une valeur p, suivant l'axe médian longitudinal (ML), et l'assise (21) une longueur, d'une valeur t, entre ses extrémités distales le long de l'axe médian longitudinal (ML), avec 40% t ≤ p ≤ 65% t, préférentiellement avec p = 55% t.

14. Récipient (1) selon l'une quelconque des revendications précédentes, **caractérisé en ce que** chaque portion courbe (220) présente une texture granuleuse.

15. Récipient (1) selon l'une quelconque des revendications précédentes, **caractérisé en ce que** : chaque décrochement (4) présente une longueur (E), d'une valeur e, le long de l'axe médian longitudinal (ML) ; - l'assise (21) présente une longueur (T), d'une valeur t, entre ses extrémités distales le long de l'axe médian longitudinal (ML) ; avec 65% t ≤ e ≤ 75% t, préférentiellement avec e = 70% t.

16. Récipient (1) selon l'une quelconque des revendications précédentes, **caractérisé en ce que** selon l'axe médian transversal (MT), chaque réduction en largeur de l'assise (21) présente une largeur (U), d'une valeur u, l'assise (21) présentant une largeur résiduelle (O), d'une valeur o, avec 10% (o+u) ≤ u ≤ o, préférentiellement avec u = o.

17. Récipient (1) selon l'une quelconque des revendications précédentes, **caractérisé en ce que** l'assise (21) présente une largeur, d'une valeur w, entre les extrémités distales de l'assise le long de l'axe médian transversal (MT), avec 30% w ≤ y ≤ 45% w.

18. Récipient (1) selon l'une quelconque des revendications précédentes, **caractérisé en ce que** l'assise (21) présente une longueur, d'une valeur t, entre ses extrémités distales le long de l'axe médian longitudinal (ML), avec 25% t ≤ x ≤ 70% t, préférentiellement avec x = 54 % t

19. Moule pour la fabrication d'un récipient (1) par soufflage ou étirage-soufflage d'une ébauche en matière plastique, le moule comprenant un fond de moule présentant une surface supérieure de formage qui correspond à l'empreinte du fond (12) du récipient (1) selon l'une quelconque des revendications précédentes.

## Patentansprüche

1. Behälter (1) aus Kunststoff, der über einen Körper (11) und einen Boden (12) in der Verlängerung des Körpers (11) an einem unteren Ende des Körpers (11) verfügt, wobei der Boden (12) eine längliche gekrümmte Kontur aufweist und Folgendes beinhaltet:
- eine Basis (21), die eine Abstellebene (210) für den Behälter bildet, wobei die Abstellebene eine längliche gekrümmte Form aufweist, die sich gemäß einer Längsmittelachse (ML) und einer Quermittelachse (MT) erstreckt, wobei die Basis (21) zwischen ihren distalen Enden entlang der Quermittelachse (MT) eine Breite (W) mit einem Wert w aufweist;
- eine Wölbung (22), die sich von der Basis (21) bis zu einem zentralen Bereich (23) des Bodens (12) erstreckt, wobei die Wölbung (22) von der Außenseite des Behälters (1) her eine Konkavität begrenzt;
wobei der Behälter (1) eine zentrale Achse (C) aufweist, auf die der zentrale Bereich (23) zentriert ist, **dadurch gekennzeichnet, dass**
die Basis (21) Breitenreduzierungen aufweist, die sich, mindestens im Bereich der Schnittstelle zwischen der Basis (21) und der Quermittelachse (MT), jeweils auf einer Seite der Längsmittelachse (ML) befinden,
und dass
die Wölbung (22) für jede Breitenreduzierung der Basis (21) Folgendes aufweist: einerseits einen Absatz (4), der die Breitenreduzierung der Basis (21) ausfüllt und von der Außenseite des Behälters (1) her eine Konkavität bildet, und andererseits einen gekrümmten Abschnitt (220), der sich von dem Absatz (4) direkt in Richtung des zentralen Bereichs (23) erstreckt und in einer Schnittebene, die durch die zentrale Achse (C) und die Querachse (MT) verläuft, einen bogenförmigen Querschnitt aufweist, der sich in einen Kreis (Cc) einfügt, dessen Zentrum sich entlang der Quermittelachse (MT) in einem Abstand (DC) mit einem Wert dc von der zentralen Achse (C) befindet, mit 0,1w ≤ dc ≤ 0,3w, vorzugsweise mit dc = 0,2w.

2. Behälter (1) nach dem vorhergehenden Anspruch, **dadurch gekennzeichnet, dass** die Wölbung (22) zwischen dem zentralen Bereich (23) und einer Breitenreduzierung der Basis (21) mindestens einen Wulst (3) aufweist, der sich längs erstreckt und von der Außenseite des Behälters (1) her eine Konkavität in der Wölbung (22) bildet.

3. Behälter (1) nach dem vorhergehenden Anspruch, **dadurch gekennzeichnet, dass** der Wulst (3) eine zu dem zentralen Bereich (23) proximale Vorderseite (31), eine zu dem zentralen Bereich distale Rückseite (34) und dazwischen ein Plateau (32) aufweist, wobei sich die Rückseite (34) in Richtung der Basis (21) krümmt, wobei die Rückseite (34) den gesamten oder einen Teil von einem der gekrümmten Abschnitte (220) bildet.

4. Behälter (1) nach dem vorhergehenden Anspruch, **dadurch gekennzeichnet, dass** der Wulst (3) im Bereich der Vorderseite (31) eine Höhe (H) mit einem Wert h aufweist, mit 0,7 mm ≤ h ≤ 2,3 mm und vorzugsweise mit h = 1,5 mm.

5. Behälter (1) nach einem beliebigen der Ansprüche 3 oder 4, **dadurch gekennzeichnet, dass** der Wulst (3) einen Versatz (33) aufweist, der zwischen sein Plateau (32) und seine Rückseite (34) eingefügt ist, und dass die Vorderseite (31), das Plateau (32) und der Versatz (33) gemäß einem Querschnitt gemeinsam eine gewellte Form bilden und dass im Bereich des Versatzes (33) der Wulst (3) eine Höhe (G) mit einem Wert g aufweist, mit g < h und vorzugsweise mit g = 0,33h.

6. Behälter (1) nach einem beliebigen der Ansprüche 2 bis 5, **dadurch gekennzeichnet, dass** der Boden (12) zwischen den Wulsten (3), die sich gegenüberliegen, zentriert auf den zentralen Bereich (23) des Bodens (12) eine Kuppel (5) beinhaltet, deren Profil parallel zu der Abstellebene eine längliche Form ist, die entlang der Achse ML langgestreckt ist, und die von der Außenseite des Behälters (1) her eine Konkavität in der Wölbung (12) erzeugt.

7. Behälter (1) nach Anspruch 2 und einem beliebigen der Ansprüche 3 bis 6, **dadurch gekennzeichnet, dass** die Wölbung (22) vier Arme (6) beinhaltet, die jeden Wulst (3) jeweils zu zweit einrahmen, wobei sich jeder Arm (6) gemäß einer Erstreckungsachse (EX) von der Kuppel (5) bis zu der Basis (21) erstreckt und dabei von der Außenseite des Behälters (1) her einen Vorsprung von der Wölbung (22) bildet, und dass für jeden Wulst (3) das Plateau (32) eine Länge (P) mit einem Wert p gemäß der Längsmittelachse (ML) und die Basis (21) eine Länge (T) mit einem Wert t zwischen ihren distalen Enden entlang der Längsmittelachse (ML) aufweist, mit 20% t ≤ p ≤ 40% t, vorzugsweise mit p = 25% t.

8. Behälter (1) nach dem vorhergehenden Anspruch, **dadurch gekennzeichnet, dass** gemäß einer Unteransicht des Bodens (12) jede Erstreckungsachse (EX) eines Arms (6) mit der Quermittelachse (MT) einen Winkel (β) mit einem Wert b bildet, mit 50° ≤ b ≤ 63°, vorzugsweise mit b = 57°, und dass sich die Erstreckungsachsen (EX) von zwei der Längsmittelachse (ML) gegenüberliegenden Armen (6) an einem Punkt (R) auf der Längsmittelachse kreuzen, wobei die zwei Punkte (R) um einen Abstand (Z) mit einem Wert z voneinander beabstandet sind, mit 0,12 ≤ z/t ≤ 0,35 und vorzugsweise mit z/t = 0,27.

9. Behälter (1) nach Anspruch 2, **dadurch gekennzeichnet, dass** der Boden (12) zwischen den Wulsten (3), die sich gegenüberliegen, zentriert auf den zentralen Bereich (23) des Bodens (12) eine Kuppel (5) beinhaltet, deren Profil parallel zu der Abstellebene eine längliche Form ist, die entlang der Achse ML langgestreckt ist, und die von der Außenseite des Behälters (1) her eine Konkavität in der Wölbung (12) erzeugt, wobei sich jeder gekrümmte Abschnitt (220) bis zu der Kuppel (5) erstreckt.

10. Behälter (1) nach einem beliebigen der Ansprüche 6 bis 9, **dadurch gekennzeichnet, dass** die Kuppel (5) Folgendes aufweist: gemäß der Längsmittelachse (ML) eine maximale Länge (X) mit einem Wert x; gemäß der Quermittelachse (MT) eine maximale Breite (Y) mit einem Wert y, mit 2y ≤ x ≤ 3,5y, vorzugsweise mit 2,4y ≤ x ≤ 3y.

11. Behälter (1) nach einem beliebigen der Ansprüche 2 bis 10, **dadurch gekennzeichnet, dass** gemäß einer Unteransicht des Bodens (12) der Boden (12) Folgendes aufweist: einen Abstand (D) mit einem Wert d entlang der Quermittelachse (MT) zwischen der Mitte des Plateaus (32) jedes Wulsts (3) und einem zentralen Punkt (C), an dem sich die Quermittelachse (MT) und die Längsmittelachse (ML) kreuzen; einen Abstand (L) mit einem Wert 1 zwischen dem zentralen Punkt (C) und jedem distalen Ende der Basis (21) entlang der Quermittelachse (MT), mit 40% 1 ≤ d ≤ 65% 1, vorzugsweise mit d = 50% 1.

12. Behälter (1) nach einem beliebigen der Ansprüche 2 bis 11, **dadurch gekennzeichnet, dass** für jeden Wulst (3) und gemäß einem Mittelquerschnitt des Bodens (12) die Rückseite (34) Folgendes aufweist: einen Anfangsabschnitt (341), der an das Plateau (32) angrenzt, wobei sich der Anfangsabschnitt (341) parallel zu der Wölbung (22) erstreckt; einen Endabschnitt (342), der an die Basis (21) angrenzt, wobei der Endabschnitt (342) an seiner Schnittstelle mit der Basis (21) einen Winkel mit einem Wert a mit einer Geraden aufweist, die zu der Quermittelachse (MT) senkrecht ist und in den Mittelquerschnitt des Bodens (12) eingefügt ist, mit 12,5° ≤ a ≤ 35°, vorzugsweise 17,5° ≤ a ≤ 26°.

13. Behälter (1) nach einem beliebigen der Ansprüche 2 bis 12, **dadurch gekennzeichnet, dass** für jeden Wulst (3) das Plateau (32) eine Länge mit einem Wert p gemäß der Längsmittelachse (ML) und die Basis (21) eine Länge mit einem Wert t zwischen ihren distalen Enden entlang der Längsmittelachse (ML) aufweist, mit 40% t ≤ p ≤ 65% t, vorzugsweise mit p = 55% t.

14. Behälter (1) nach einem beliebigen der vorhergehenden Ansprüche, **dadurch gekennzeichnet, dass** jeder gekrümmte Abschnitt (220) eine körnige Struktur aufweist.

15. Behälter (1) nach einem beliebigen der vorhergehenden Ansprüche, **gekennzeichnet durch** Folgendes: jeder Absatz (4) weist eine Länge (E) mit einem Wert e entlang der Längsmittelachse (ML) auf; - die Basis (21) weist eine Länge (T) mit einem Wert t zwischen ihren distalen Enden entlang der Längsmittelachse (ML) auf; mit 65% t ≤ e ≤ 75% t, vorzugsweise mit e = 70% t.

16. Behälter (1) nach einem beliebigen der vorhergehenden Ansprüche, **dadurch gekennzeichnet, dass** gemäß der Quermittelachse (MT) jede Breitenreduzierung der Basis (21) eine Breite (U) mit einem Wert u aufweist, wobei die Basis (21) eine Restbreite (O) mit einem Wert o aufweist, mit 10% (o+u) ≤ u ≤ o, vorzugsweise mit u = o.

17. Behälter (1) nach einem beliebigen der vorhergehenden Ansprüche, **dadurch gekennzeichnet, dass** die Basis (21) eine Breite mit einem Wert w zwischen den distalen Enden der Basis entlang der Quermittelachse (MT) aufweist, mit 30% w ≤ y ≤ 45% w.

18. Behälter (1) nach einem beliebigen der vorhergehenden Ansprüche, **dadurch gekennzeichnet, dass** die Basis (21) eine Länge mit einem Wert t zwischen ihren distalen Enden entlang der Längsmittelachse (ML) aufweist, mit 25% t ≤ x ≤ 70% t, vorzugsweise mit x = 54% t.

19. Form zur Fertigung eines Behälters (1) durch Blasen oder Streckblasen eines Kunststoff-Vorformlings, wobei die Form einen Formboden beinhaltet, der eine Formoberfläche aufweist, die dem Abdruck des Bodens (12) des Behälters (1) nach einem beliebigen der vorhergehenden Ansprüche entspricht.

## Claims

1. Container (1) made of plastics material, provided with a body (11) and with a bottom (12) in the continuation of the body (11) at a lower end of the body (11), the bottom (12) having an oblong curved contour and comprising:
- a seating surface (21) forming a standing plane (210) of the container, the standing plane having an oblong curved shape extending along a longitudinal median axis (ML) and a transverse median axis (MT), the seating surface (21) having a width (W), with a value w, between its distal ends along the transverse median axis (MT);
- an arch (22) extending from the seating surface (21) as far as a central zone (23) of the bottom (12), the arch (22) delimiting a concavity from the outside of the container (1);
the container (1) having a central axis (C) on which the central zone (23) is centred,
**characterized in that**
the seating surface (21) has width reductions that are each situated on one side of the longitudinal median axis (ML), at least at the intersection between the seating surface (21) and the transverse median axis (MT),
and **in that**
the arch (22) has, for each width reduction of the seating surface (21), for the one part, an indentation (4) filling said width reduction of the seating surface (21) and forming a concavity from the outside of the container (1), and, for the other part, a curved portion (220) extending directly from said indentation (4) in the direction of the central zone (23), and having, in a section plane passing through the central axis (C) and the transverse axis (MT), a section in the form of a circular arc inscribed in a circle (Cc), the centre of which is situated at a distance (DC), with a value dc, from the central axis (C) along the transverse median axis (MT), with 0.1 w ≤ de ≤ 0.3 w, preferably with de = 0.2 w.

2. Container (1) according to the preceding claim, **characterized in that** the arch (22) has, between the central zone (23) and a width reduction of the seating surface (21), at least one bulge (3) extending longitudinally and forming, from the outside of the container (1), a concavity in the arch (22).

3. Container (1) according to the preceding claim, **characterized in that** the bulge (3) has a front face (31) proximal to the central zone (23), a rear face (34) distal from the central zone, and, in between, a flat (32), the rear face (34) being curved in the direction of the seating surface (21), the rear face (34) forming all or part of one of the curved portions (220).

4. Container (1) according to the preceding claim, **characterized in that** the bulge (3) has, at the front face (31), a height (H), with a value h, with 0.7 mm ≤ h ≤ 2.3 mm, and preferably with h = 1.5 mm.

5. Container (1) according to either one of Claims 3 and 4, **characterized in that** the bulge (3) has an offset (33) positioned between its flat (32) and its rear face (34), and **in that**, in a transverse section, the front face (31), the flat (32) and the offset (33) together create a crenelated shape, and **in that**, at the offset (33), the bulge (3) has a height (G), with a value g, with g < h, and preferably with g = 0.33 h.

6. Container (1) according to any one of Claims 2 to 5, **characterized in that** the bottom (12) comprises, between the mutually facing bulges (3), and centred on the central zone (23) of the bottom (12), a dome (5), the profile of which, parallel to the standing plane, is an elongate oblong shape along the axis ML and which creates, from the outside of the container (1), a concavity in the arch (12).

7. Container (1) according to Claim 2 and any one of Claims 3 to 6, **characterized in that** the arch (22) comprises four branches (6) that frame each bulge (3) in pairs, each branch (6) extending along an extension axis (EX) from the dome (5) to the seating surface (21), forming, from the outside of the container (1), a protuberance from the arch (22), and **in that**, for each bulge (3), the flat (32) has a length (P), with a value p, along the longitudinal median axis (ML), and the seating surface (21) has a length (T), with a value t, between its distal ends along the longitudinal median axis (ML), with 20% t ≤ p ≤ 40% t, preferably with p = 25% t.

8. Container (1) according to the preceding claim, **characterized in that**, in a view of the bottom (12) from below, each extension axis (EX) of a branch (6) forms, with the transverse median axis (MT), an angle (β), with a value b, with 50° ≤ b ≤ 63°, preferably with b = 57°, and **in that** the extension axes (EX) of two branches (6) on opposite sides of the longitudinal median axis (ML) cross one another on the longitudinal median axis (ML) at a point (R), the two points (R) being spaced apart from one another by a distance (Z), with a value z, with 0.12 ≤ z/t ≤ 0.35, and preferably with z/t = 0.27.

9. Container (1) according to Claim 2, **characterized in that** the bottom (12) comprises, between the mutually facing bulges (3), and centred on the central zone (23) of the bottom (12), a dome (5), the profile of which, parallel to the standing plane, is an elongate oblong shape along the axis ML and which creates, from the outside of the container (1), a concavity in the arch (12), each curved portion (220) extending as far as the dome (5).

10. Container (1) according to any one of Claims 6 to 9, **characterized in that** the dome (5) has: along the longitudinal median axis (ML), a maximum length (X), with a value x; along the transverse median axis (MT), a maximum width (Y), with a value y, with 2 y ≤ x ≤ 3.5 y, preferably with 2.4 y ≤ x ≤ 3 y.

11. Container (1) according to any one of Claims 2 to 10, **characterized in that**, in a view of the bottom (12) from below, the bottom (12) has: a distance (D) with a value d along the transverse median axis (MT) between the middle of the flat (32) of each bulge (3) and a central point (C) at which the transverse median axis (MT) and the longitudinal median axis (ML) cross one another; a distance (L) with a value 1 between the central point (C) and each distal end of the seating surface (21) along the transverse median axis (MT), with 40% 1 ≤ d ≤ 65% 1, preferably with d = 50% 1.

12. Container (1) according to any one of Claims 2 to 11, **characterized in that**, for each bulge (3) and in a median transverse section of the bottom (12), the rear face (34) has: an initial portion (341) adjacent to the flat (32), the initial portion (341) extending parallel to the arch (22); a terminal portion (342) adjacent to the seating surface (21), the terminal portion (342) forming, at its intersection with the seating surface (21), an angle, with a value a, with a straight line perpendicular to the transverse median axis (MT) and inscribed in the median transverse section of the bottom (12), with 12.5° ≤ a ≤ 35°, preferably 17.5° ≤ a ≤ 26°.

13. Container (1) according to any one of Claims 2 to 12, **characterized in that**, for each bulge (3), the flat (32) has a length, with a value p, along the longitudinal median axis (ML), and the seating portion (21) has a length, with a value t, between its distal ends along the longitudinal median axis (ML), with 40% t ≤ p ≤ 65% t, preferably with p = 55% t.

14. Container (1) according to any one of the preceding claims, **characterized in that** each curved portion (220) has a granular texture.

15. Container (1) according to any one of the preceding claims, **characterized in that**: each indentation (4) has a length (E), with a value e, along the longitudinal median axis (ML); - the seating surface (21) has a length (T), with a value t, between its distal ends along the longitudinal median axis (ML); with 65% t ≤ e ≤ 75% t, preferably with e = 70% t.

16. Container (1) according to any one of the preceding claims, **characterized in that**, along the transverse median axis (MT), each width reduction of the seating surface (21) has a width (U), with a value u, the seating surface (21) having a residual width (O), with a value o, with 10% (o+u) ≤ u ≤ o, preferably with u = o.

17. Container (1) according to any one of the preceding claims, **characterized in that** the seating surface (21) has a width, with a value w, between the distal ends of the seating surface along the transverse median axis (MT), with 30% w ≤ y ≤ 45% w.

18. Container (1) according to any one of the preceding claims, **characterized in that** the seating surface (21) has a length, with a value t, between its distal ends along the longitudinal median axis (ML), with 25% t ≤ x ≤ 70% t, preferably with x = 54% t.

19. Mould for manufacturing a container (1) by blow-moulding or stretch-blow-moulding a blank made of plastics material, the mould comprising a mould bottom having an upper moulding surface which corresponds to the impression of the bottom (12) of the container (1) according to any one of the preceding claims.
